# EUROPÄISCHE PATENTSCHRIFT

(11) **EP 2 756 488 B1**
(45) Veröffentlichungstag und Bekanntmachung des Hinweises auf die Patenterteilung: **13.02.2019**
(21) Anmeldenummer: 12772087.8
(22) Anmeldetag: 14.09.2012
(51) Int. Cl.: G08B 7/06, F21V 5/08, F21V 14/06, F21V 17/00, F21V 5/04, G09F 13/18, F21W 111/02, G09F 13/14, F21Y 103/10, F21Y 115/10, G09F 13/04

(54) **BELEUCHTUNGSANORDNUNG INSBESONDERE ZUR RETTUNGSWEGBELEUCHTUNG**
LIGHTING ARRANGEMENT, IN PARTICULAR FOR ESCAPE ROUTE LIGHTING
SYSTÈME D'ÉCLAIRAGE DESTINÉ EN PARTICULIER À L'ÉCLAIRAGE D'UN CHEMIN D'ÉVACUATION

(30) Priorität: 16.09.2011 DE 102011082844
(43) Veröffentlichungstag der Anmeldung: 23.07.2014
(73) Patentinhaber: Zumtobel Lighting GmbH, 6850 Dornbirn (AT)
(72) Erfinder: SCHWAIGHOFER, Andreas, A-6850 Dornbirn (AT); ILIC, Tanja, A-6850 Dornbirn (AT); KILGA, Marcel, A-6840 Götzis (AT); GASSNER, Patrik, A-6722 St. Gerold (AT)
(74) Vertreter: Thun, Clemens
(86) Internationale Anmeldenummer: PCT/EP2012/068027
(87) Internationale Veröffentlichungsnummer: WO 2013/037929

(56) Entgegenhaltungen:
- EP-A1- 1 850 061
- EP-A1- 1 850 061
- EP-A2- 2 282 109
- DE-A1- 4 421 781
- DE-A1-102008 017 656
- DE-U1-202010 004 775
- DE-U1-202010 004 775
- US-A1- 2007 058 378
- US-A1- 2008 276 509
- US-B1- 7 766 509

## Beschreibung

Die vorliegende Erfindung betrifft eine Beleuchtungsanordnung gemäß dem Oberbegriff des Anspruchs 1, welche zunächst zur Ausleuchtung von Bereichen entlang einer Geraden geeignet ist. Insbesondere betrifft die Erfindung eine so genannte Rettungswegbeleuchtung.

Anordnungen zur Rettungswegbeleuchtung sind in größeren Gebäudekomplexen unerlässlich, um Personen sicher und zuverlässig das Verlassen des Gebäudes zu ermöglichen. Im Gegensatz zu so genannten Rettungszeichenleuchten, deren Aufgabe darin besteht, einen Flucht- bzw. Rettungsweg anzuzeigen, besteht die Aufgabe der Rettungswegbeleuchtung darin, den Rettungsweg selbst in ausreichender Weise auszuleuchten bzw. zu erhellen. Selbst im Ausfall der üblichen Beleuchtung des Gebäudes soll hierdurch das Erkennen von Hindernissen und dergleichen im Bereich des Rettungs- oder Fluchtwegs ermöglicht werden, so dass auch größere Menschenmengen schnell und effizient das Gebäude verlassen oder Rettungskräfte in das Gebäude gelangen können.

Bislang werden zur Rettungswegbeleuchtung üblicherweise Leuchten eingesetzt, welche eine sog. einfach-symmetrische Abstrahlcharakteristik aufweisen. Eine derartige Abstrahlcharakteristik, über welche das Licht der Lichtquelle(n) im Wesentlichen in zwei zueinander entgegengesetzten Richtungen abgestrahlt wird, gewährleistet eine gleichmäßige Ausleuchtung des Fluchtwegs beidseitig der Leuchte entlang einer Geraden. Derartige Leuchten sind bspw. in regelmäßigen Abständen an der Decke eines Gangs, der den Fluchtweg bildet, montiert. Auch eine seitliche Anordnung, bspw. an Wänden oder dergleichen ist bekannt, wobei dann die Lichtabstrahlcharakteristik entsprechend angepasst wird. Grundsätzlich ist allerdings in derartigen Fällen vorgesehen, dass das Licht in zwei entgegengesetzten Richtungen abgegeben wird, so dass die Beleuchtung eines länglichen Bereichs zu beiden Seiten der Leuchte erzielt wird.

Für unterschiedliche Montagesituationen derartiger Leuchten und spezielle Verläufe des Flucht- bzw. Rettungswegs wäre allerdings eine von dieser einfach-symmetrischen Abstrahlcharakteristik abweichende Lichtabgabe von Vorteil. Beispielsweise in Situationen, in denen die Leuchten zur Rettungswegbeleuchtung an Kreuzungspunkten, Abzweigungen oder Kurven bzw. Ecken angeordnet sind, wäre es wünschenswert die Lichtabgabe der Leuchten entsprechend anzupassen. Auch eine einseitige Ausleuchtung eines Rettungswegs kann von Vorteil sein, bspw. wenn die Mittel zur Rettungswegbeleuchtung in eine Rettungszeichenleuchte integriert sind, welche über einem Notausgang montiert ist. In diesem Fall ist eine einseitige Rettungswegbeleuchtung deutlich effizienter, da im Falle einer symmetrischen Abstrahlung ein Teil des Lichts ausschließlich gegen die Wand gerichtet werden würde. Ferner ist auch in Straßentunneln eine einseitige Lichtabgabe oftmals von Vorteil, da hierdurch z. Bsp. die Blendung flüchtender Personen vermieden werden kann.
Aus der US 2007/0058378 A1 ist eine LED-Anordnung bekannt, bei der das von der LED abgestrahlte Licht durch ein verdrehbar gelagertes optisches Element beeinflusst wird.
Aus der US 7,766,509 B1 ist eine LED-Platine mit mehreren LEDs bekannt, deren Licht jeweils von einer drehbar gelagerten Linse beeinflusst wird.
Aus der DE 20 2010 004 775 U1 ist eine Anordnung zur Notbeleuchtung bekannt. Dier Anordnung umfasst Leuchtmittel und eine drehbare halbkreisförmige Speziallinse.
Aus der US 2008/0276509 A1 ist eine Rettungszeichenleuchte mit einem umlaufenden Rahmen und zwei Lichtquellen zur Ausleuchtung eines Rettungswegs bekannt.
Der vorliegenden Erfindung liegt deshalb die Aufgabenstellung zugrunde, eine Möglichkeit anzubieten, die Lichtabgabe bei Rettungswegbeleuchtung in einfacher Weise anpassen zu können. Der Aufwand zur Anpassung der Lichtabstrahlcharakteristik soll hierbei möglichst gering gehalten werden und vorzugsweise nicht den Einsatz speziell angepasster optischer Elemente erfordern.

Die vorstehend genannte Aufgabe wird durch eine Rettungswegbeleuchtung, welche die Merkmale des Anspruchs 1 aufweist, gelöst. Vorteilhafte Weiterbildungen der Erfindung sind Gegenstand der abhängigen Ansprüche.
Die erfindungsgemäße Lösung beruht auf dem Gedanken, zur Realisierung der Rettungswegbeleuchtung zwei Lichtquellen, die möglichst nahe beieinander liegend angeordnet sind, einzusetzen. Den Lichtquellen ist jeweils ein optisches Element in Form einer Linse zugeordnet, welches das von der zugehörigen Lichtquelle emittierte Licht im Wesentlichen asymmetrisch abstrahlt. Die Linsen sind an einem umlaufenden Rahmen der Rettungszeichenleuchte angeordnet und dabei jeweils unterschiedlich positionierbar. Dadurch, dass dieses optische Element unterschiedlich positionierbar, insbesondere drehbar gelagert ist, kann in einfacher Weise und insbesondere ohne den Einsatz neuartiger bzw. zusätzlicher Bauteile eine Anpassung der Lichtabstrahlcharakteristik der Rettungswegbeleuchtung vorgenommen werden.

Erfindungsgemäß wird dementsprechend eine Rettungswegbeleuchtung vorgeschlagen, welche zwei Lichtquellen sowie jeweils ein den Lichtquellen zugeordnetes optisches Element in Form einer Linse aufweist. Das optische Element ist dabei dazu ausgebildet, das von der zugehörigen Lichtquelle emittierte Licht asymmetrisch abzustrahlen, wobei es erfindungsgemäß unterschiedlich positionierbar ist. Die Lichtquelle wird hierbei vorzugsweise durch eine im Wesentlichen punktförmige Lichtquelle, insbesondere durch eine LED gebildet.
Wie bereits erwähnt sind vorzugsweise mehrere Lichtquellen vorgesehen, welche in kurzer Entfernung nebeneinander angeordnet und parallel zueinander ausgerichtet sind. Die den Lichtquellen zugeordneten optischen Elemente sind dabei insbesondere baugleich ausgeführt. Die Lagerung bzw. Halterung des oder der optischen Elemente ist dabei vorzugsweise derart, dass diese bezüglich einer durch die jeweilige Lichtquelle definierten Längsachse in unterschiedlichen Drehstellungen positionierbar sind. Dadurch, dass das bzw. die optischen Elemente sozusagen drehbar gelagert ist bzw. sind, kann die Richtung des abgegebenen Lichts in einfacher Weise angepasst werden und zwar individuell für jede einzelne Lichtquelle. Dadurch, dass zumindest zwei Lichtquellen zum Einsatz kommen, kann also von einer einfach-symmetrischen Abstrahlcharakteristik, wie sie entsprechend den obigen Ausführungen bislang bei Rettungswegleuchten zum Einsatz kam, in einfacher Weise auf eine andere Abstrahlcharakteristik gewechselt werden, welche bspw. für das Ausleuchten von Abzweigungen, Kurven, Kreuzungspunkten und dergleichen deutlich besser geeignet ist. Auch wäre es möglich, die optischen Elemente gleichartig auszurichten, so dass das Licht lediglich in eine einzige Richtung abgegeben wird. Erfindungsgemäß sind hierbei Mittel vorgesehen, über welche Vorzugsstellungen für das oder die optischen Elemente definiert werden. E handelt sich um Rastelemente, die einerseits an dem optischen Element und andererseits an einem Träger für das optische Element angeordnet sind.
Das bzw. die optischen Elemente selbst werden vorzugsweise jeweils durch eine Linse gebildet. Im Falle der Verwendung einer punktförmigen Lichtquelle kann hierbei die Linse eine der Lichtquelle zugewandte Kavität aufweisen. Die Anordnung der Linse erfolgt dabei derart, dass die Lichtquelle leicht in diese Kavität hinein ragt, wobei die Mantel- und Bodenfläche der Kavität dann die Lichteintrittsfläche für die Linse bildet. Es hat sich gezeigt, dass bei einer derartigen Ausgestaltung das von der Lichtquelle, bspw. von einer LED, abgegebene Licht in effektiver Weise genutzt werden kann. Der Lichtaustrittsbereich der Linse wiederum ist derart ausgestaltet, dass die angestrebte asymmetrische Lichtabgabe erzielt wird. Denkbar wäre hierbei insbesondere die Nutzung einer so genannten Fresnel-Struktur, welche zu einer Reduzierung der Bauhöhe führt.
Gemäß einer vorteilhaften Weiterbildung der Erfindung kann ferner auch vorgesehen sein, dass ein zusätzliches lichtbeeinflussendes Element zum Einsatz kommt, welches beispielsweise drehbar auf die Linse aufgesteckt werden kann. Es kann sich hierbei um eine glasklare Linse, teilweise mit Aluminium o.ä. bedampfte Kunststoffringe oder Reflektoren bzw. Semi-Spiegel handeln. Mit Hilfe dieses zusätzlichen Elements könnte dann die Lichtabgabe weiter an die speziellen Bedürfnisse angepasst werden. In diesem Fall muss dann die Linse bzw das erste optische Element nicht zwingend asymmetrisch Licht abgeben sondern könnte auch eine symmetrische Lichtabgabe bewirken. Das Zusatzelement kann also z.B. dazu genutzt werden, zwischen einer symmetrischen und einer asymmetrischen Lichtabgabe bzw. umgekehrt zu wechseln.

Die Rettungswegbeleuchtung kann als Erweiterung in eine Leuchte integriert sein, wobei der Träger für das oder die optischen Elemente dann durch ein Gehäuseteil der Leuchte gebildet wird. Insbesondere wäre es dabei denkbar, dass es sich bei der Leuchte um eine Rettungszeichenleuchte handelt, wobei dann auf diesem Wege eine besonders einfache und elegante Anzeige einerseits und Ausleuchtung eines Rettungswegs andererseits ermöglicht wird.

Nachfolgend soll die Erfindung anhand der beiliegenden Zeichnung näher erläutert werden. Es zeigen:
- Fig. 1: die Ansicht einer Rettungszeichenleuchte, bei der die erfindungsgemäße Beleuchtungsanordnung zur Ausleuchtung eines Rettungswegs integriert wurde,
- Fig. 2: die Anordnung des optischen Elements zur asymmetrischen Lichtabgabe bei der Leuchte von Fig. 1 in Schnittdarstellung,
- Fig. 3 und 4: Ansichten der bei der erfindungsgemäßen Beleuchtungsanordnung verwendeten Linse,
- Fig. 5a und 5b: zwei alternative Anordnungen der optischen Elemente bei der in Fig. 1 gezeigten Rettungszeichenleuchte und
- Fig. 6a und 6b: die sich bei den Anordnungen der Linsen gemäß den Fig. 5a und 5b ergebenden Lichtverteilungskurven.

Fig. 1 zeigt als bevorzugtes Anwendungs- und Ausführungsbeispiel eine mit dem Bezugszeichen 100 versehene so genannte Rettungszeichenleuchte, die der Darstellung eines Fluchtwegs dient. In bekannter Weise weist diese Leuchte 100 einen umlaufenden Rahmen 101 auf, der der Halterung von ein oder zwei transparenten Scheiben 102 zur Lichtabgabe dient. Der Rahmen 101 und die Scheiben 102 bilden ein Gehäuse der Leuchte 100, in deren Innenraum Lichtquellen angeordnet sind. Über die transparenten Scheiben 102 wird dann das Licht abgegeben, wobei die Scheiben 102 ein Piktogramm beinhalten, über welches beispielsweise die Richtung des Fluchtwegs angezeigt wird. Derartige Rettungszeichenleuchten sind bereits hinlänglich bekannt und werden an relevanten Positionen innerhalb eines Gebäudes oder dergleichen angeordnet, um Fluchtwege anzuzeigen. Die Lichtabgabe kann dabei einseitig oder zweiseitig erfolgen, je nachdem, ob die Leuchte in der Mitte eines Raumes bzw. Gangs oder an der Wand über einem Notausgang angeordnet wird.

Die Besonderheit der in Fig. 1 gezeigten Rettungszeichenleuchte 100 besteht darin, dass diese zusätzlich auch Mittel zur Ausleuchtung des Rettungswegs aufweist. Diese Mittel sind im vorliegenden Fall in die Leuchte 100 integriert, sie könnten allerdings selbstverständlich auch unabhängig von einer derartigen Rettungszeichenleuchte 100 zum Einsatz kommen. Im Falle der Integration ergibt sich in besonders einfacher und eleganter Weise die Möglichkeit, einen Rettungsweg nicht nur anzuzeigen, sondern auch zu beleuchten.

Die erfindungsgemäßen Mittel zur Ausleuchtung des Rettungswegs bestehen im dargestellten Ausführungsbeispiel aus zwei Lichtquellen sowie den Lichtquellen jeweils zugeordneten optischen Elementen. Die Lichtquellen werden vorzugsweise durch LEDs 10 gebildet, welche innerhalb der Leuchte 100 angeordnet sind und durch geeignete, nicht näher beschriebene Mittel mit Strom versorgt werden. Jeder LED 10 ist ein optisches Element in Form einer Linse 15 zugeordnet, über welche die Abgabe des von der LED 10 emittierten Lichts erfolgt. Die Linsen 15 sind hierbei an dem Rahmen 101 der Rettungszeichenleuchte 100 angeordnet und greifen insbesondere in entsprechende Öffnungen 105 des Rahmens 101 ein.

Die nähere Ausgestaltung der Linsen 15 kann insbesondere auch den Fig. 3 und 4 entnommen werden. Aufgabe dieser Linsen 15 ist es, das LED-Licht effizient aufzunehmen und in eine gewünschte Richtung abzustrahlen. Hierzu weisen die baugleich ausgeführten Linsen 15 zunächst jeweils einen der LED 10 zugewandten kegelartigen Bereich 16 auf. Dieser kegelartige Bereich 16 ist mit einer Kavität 17 versehen, in welche die LED 10 in dem Endmontagezustand leicht hineinragt (siehe Fig. 2). Durch diese Anordnung ist sichergestellt, dass das von der LED 10 emittierte Licht nahezu vollständig über die Linse 15 abgegeben und damit in gewünschter Weise beeinflusst werden kann. Die Mantelfläche und Bodenfläche der Kavität 17 bilden dementsprechend eine Lichteintrittsfläche für die Linse 15, wobei die Bodenfläche vorzugsweise leicht gekrümmt ausgebildet ist, was den Vorteil mit sich bringt, dass das Licht im Wesentlichen parallel auf den Lichtaustrittsbereich 18 der Linse 15 fällt und dementsprechend effektiv beeinflusst werden kann.

Dieser Lichtaustrittsbereich 18 der Linse 15 ist derart ausgestaltet, dass eine asymmetrische Lichtabgabe erzielt wird, das Licht also gezielt in eine bestimmte Richtung umgelenkt und abgegeben wird. Im dargestellten Ausführungsbeispiel ist hierfür der Lichtaustrittsbereich 18 der Linse 15 mit einer so genannten Fresnel-Struktur versehen. Er weist also mehrere parallel nebeneinander angeordnete, keilförmig ausgebildete Finnen 19 auf, über deren Flanken das Licht derart beeinflusst wird, dass die angestrebte asymmetrische Lichtabstrahlung erzielt wird. Genau genommen wird im vorliegenden Fall das Licht an den geneigten Flanken der Finnen 19 derart total reflektiert, dass eine Lichtabgabe wie in Fig. 2 angedeutet erfolgt.

Die Verwendung dieser Fresnel-Struktur bringt den Vorteil mit sich, dass die Bauhöhe der Linse 15 reduziert werden kann. Allerdings könnte die Lichtaustrittsseite der Linse 15 auch anderweitig gestaltet werden, um die angestrebte asymmetrische Lichtabstrahlung zu erzielen. Denkbar wäre bspw. auch eine keilartige Ausgestaltung bzw. eine zylindrische Bauform, welche durch eine schräge Fläche geschnitten ist.

Die Halterung der Linse 15 in der Montageöffnung 105 des Rahmens 101 erfolgt mit Hilfe von vier Schnapparmen 20, die am Umfang des kegelförmigen Bereichs 16 der Linse 15 verteilt angeordnet sind. Diese Schnapparme 20 weisen eine gewisse Flexibilität auf, so dass sie beim Einschieben der Linse 15 von der Unterseite her leicht ausweichen können. Ist die Linse 15 ausreichend tief eingesetzt, schnappen die Arme 20 nach außen und hintergreifen mit entsprechenden Rastnasen 21 entsprechende Vorsprünge, die an dem Rahmen 101 oder - wie dargestellt - an den seitlichen Scheiben 102 der Rettungszeichenleuchte 100 ausgebildet sein können.

Dabei besteht erfindungsgemäß für jede der beiden Linsen 15 die Möglichkeit, die Linse 15 in Bezug auf eine Längsachse I (siehe Fig. 4), welche durch die Ausrichtung der zugehörigen LED 10 festgelegt ist, in verschiedenen Drehstellungen zu positionieren. Durch die rotationssymmetrische Ausgestaltung des der LED 10 zugewandten Bereichs 16 der Linse 15 sowie die Anordnung der Rastarme 20 kann dabei die Linse 15 gegenüber dieser Achse I frei verdreht werden, so dass prinzipiell jegliche Stellung denkbar wäre. Vorzugsweise sind allerdings bestimmte Vorzugsstellungen definiert, bei denen die Linse 15 zusätzlich mit dem Gehäuse der Leuchte 100 verrastet. Hierfür sind im dargestellten Beispiel zusätzliche Noppen 22 an der Linse 15 vorgesehen, welche beim Erreichen einer dieser Vorzugspositionen in entsprechende - nicht dargestellte - Vertiefungen, die an dem Rahmen 102 ausgebildet sind, eingreifen. Entsprechend der dargestellten Anordnung der Noppen 22 existieren also vier Vorzugspositionen, welche jeweils um 90° zueinander verdreht sind. Mit anderen Worten, die Linse 15 kann in vier unterschiedliche Richtungen ausgerichtet an dem Rahmen 101 der Leuchte 100 befestigt werden.

Denkbar wären auch andere Möglichkeiten, um entsprechende Vorzugspositionen für die Linsen zu definieren. So könnte bspw. die Montageöffnung in dem Rahmen 101 nicht kreisrund sondern als Polygon ausgebildet sein, wobei dann durch eine entsprechende Gestaltung bspw. der Rastarme 20 ausschließlich ein Einsetzen der Linse 15 in bestimmten Stellungen ermöglicht wird. Ferner wäre es auch denkbar, dass keinerlei Vorzugspositionen definiert werden, sondern stattdessen die Linse 15 frei verdreht werden kann, allerdings aufgrund einer entsprechenden Verklemmung zwischen Linse und Gehäuserahmen 101 sichergestellt ist, dass die Linse 15 in der eingestellten Position verbleibt. Wesentlich ist jedoch grundsätzlich, dass die Möglichkeit besteht, die Abstrahlrichtung des Lichts durch eine entsprechende Wahl der Stellung der Linse 15 frei einzustellen.

Beispielsweise besteht nunmehr also die Möglichkeit, die beiden Linsen 15 wie in den Fig. 5a und 5b dargestellt auszurichten. Während bei der Variante gemäß Fig. 5a die Linsen 15 gegengleich, also um 180° verdreht zueinander ausgerichtet sind, sind die Linsen bei Fig. 5b gleich ausgerichtet. Bei der Anordnung gemäß Fig. 5a ergibt sich dann insgesamt für die Beleuchtungsanordnung eine Lichtabstrahlcharakteristik, wie sie in Fig. 6a dargestellt ist. Es wird also eine symmetrische, sich in zwei Richtungen erstreckende Lichtabgabe erzielt. Dies entspricht der Lichtabgabe, wie sie bislang in den meisten Fällen bei Rettungswegbeleuchtungen zum Einsatz kam. Eine derartige Lichtabstrahlcharakteristik würde sich also insbesondere in solchen Fällen eignen, in denen sich die Rettungszeichenleuchte 100 im Wesentlichen in der Mitte (in Längsrichtung gesehen) eines auszuleuchtenden Rettungswegs befindet. Mit Hilfe der erfindungsgemäßen Beleuchtungsanordnung wird dann ein Abschnitt des Rettungswegs zu beiden Seiten der Leuchte 100 ausgeleuchtet.
Bei der Stellung gemäß Fig. 5b hingegen wird das Licht durch beide Linsen 15 in die gleiche Richtung abgegeben und es ergibt sich die in Fig. 6b dargestellte asymmetrische Lichtabstrahlcharakteristik. Diese eignet sich insbesondere in solchen Fällen, in denen sich die Rettungszeichenleuchte 100 über einem Notausgang befindet und der Bereich des Rettungswegs zu dem Notausgang hin ausgeleuchtet werden soll.
Offensichtlich ist ferner, dass sich die erfindungsgemäße Beleuchtungsanordnung insbesondere auch sehr gut dazu eignet, Kurven oder Ecken eines Rettungswegs auszuleuchten. In diesem Fall müssten dann die Linsen derart ausgerichtet werden, dass die Lichtabgabe in zwei um 90° verdrehten Bündeln folgt. Ferner wäre es auch denkbar, dass mehr als zwei Lichtquellen mit zugehörigen Linsen zum Einsatz kommen, um bspw. Abzweigungen, Kreuzungspunkte oder dergleichen ausleuchten zu können. In allen Fällen ist allerdings nicht die Verwendung speziell ausgestalteter optischer Elemente erforderlich, sondern kann die Anpassung der Lichtabstrahlcharakteristik ausschließlich durch eine entsprechende Einstellung der Linsen erfolgen. Das heißt, die Lichtabstrahlcharakteristik kann sehr einfach und effektiv, insbesondere allerdings auch kostengünstig an spezielle Wünsche angepasst werden.

Ferner wäre es grundsätzlich auch denkbar, dass lediglich eine einzige Lichtquelle mit zugehöriger verstellbarer Optik zum Einsatz kommt. Zwar ist in diesem Fall lediglich die Ausleuchtung entlang einer Geraden bzw. Linie möglich, d.h., Kurven oder Ecken eines Fluchtwegs können weniger gut ausgeleuchtet werden, allerdings besteht nach wie vor die Möglichkeit, die Ausrichtung dieser Geraden bzw. Linie zu verändern. Beispielsweise wäre dies hilfreich, wenn ein Tunnel ausgeleuchtet werden soll, der nicht gerade ist sondern eine Kurve oder gekrümmten Bahn folgt.
Eine denkbare Weiterbildung der Erfindung kann auch darin bestehen, ein weiteres bzw. zusätzliches, das Licht beeinflussende Element einzusetzen, welches im Lichtweg dem optischen Element nachgeordnet ist. Dieses zusätzliche lichtbeeinflussende Element könnte beispielsweise drehbar auf die Linse - die vorzugsweise nach wie vor wie oben beschrieben drehbar bzw. in unterschiedlichen Stellungen positionierbar an dem Gehäuse angeordnet ist - aufgesteckt werden. Es kann sich hierbei um glasklare Linsen, teilweise mit Aluminium o.ä. bedampfte Kunststoffringe oder Reflektoren bzw. Semi-Spiegel, also Elemente, die teils lichtdurchlässig und teils verspiegelt sind, handeln. Mit Hilfe dieser zusätzlichen Elemente könnte dann die Lichtabgabe weiter an die speziellen Bedürfnisse angepasst werden. So könnte z.B. durch die erste Linse die Richtung der Beleuchtung festgelegt und mit Hilfe des zusätzlichen lichtbeeinflussenden Elements die Breite und/oder horizontale Neigung des Lichtbündels eingestellt werden.
Auch diese soeben beschriebene Weiterbildung ist selbstverständlich sowohl bei der Verwendung einer einzigen Lichtquelle als auch bei dem Einsatz mehrerer Lichtquellen möglich. Ferner muss in diesem Fall die Linse, also das erste optische Element nicht zwingend asymmetrisch Licht abgeben sondern könnte auch eine symmetrische Lichtabgabe bewirken. In diesem Fall könnte das Zusatzelement z.B. dazu genutzt werden, zwischen einer symmetrischen und einer asymmetrischen Lichtabgabe bzw. umgekehrt zu wechseln.

## Patentansprüche

1. Rettungszeichenleuchte mit einem umlaufenden Rahmen (101) und mit zwei Lichtquellen (10) zur Ausleuchtung eines Rettungswegs,
wobei den Lichtquellen (10) jeweils eine Linse (15) zugeordnet ist, wobei die Linsen (15) jeweils in einer Montageöffnung (105) des Rahmens (101) angeordnet sind und dabei jeweils unterschiedlich positionierbar sind,
**dadurch gekennzeichnet,**
**dass** die Linsen (15) jeweils dazu ausgebildet sind, das von der zugehörigen Lichtquelle (10) emittierte Licht asymmetrisch abzustrahlen,
wobei die Linse (15) zur Halterung der Montageöffnung (105) des Rahmens (101) Rastelemente (20) zum Definieren von vier Vorzugsstellungen für die Linsen (15) aufweist, welche jeweils um 90° zueinander verdreht sind.

2. Rettungszeichenleuchte nach Anspruch 1,
**dadurch gekennzeichnet,**
**dass** die Lichtquellen (10) nebeneinander angeordnet und parallel zueinander ausgerichtet sind, wobei jeder Lichtquelle (10) eine vorzugsweise baugleiche Linse (15) zugeordnet ist.

3. Rettungszeichenleuchte nach Anspruch 1 oder 2,
**dadurch gekennzeichnet,**
**dass** die Lichtquellen (10) im Wesentlichen punktförmig, insbesondere durch eine LED gebildet sind.

4. Rettungszeichenleuchte nach einem der vorherigen Ansprüche,
**dadurch gekennzeichnet,**
**dass** die Linsen (15) in Bezug auf eine durch die zugehörige Lichtquelle (10) definierte Längsachse (I) in unterschiedlichen Drehstellungen positionierbar sind.

5. Rettungszeichenleuchte nach einem der vorherigen Ansprüche,
**dadurch gekennzeichnet,**
**dass** die Linse jeweils eine der Lichtquelle zugewandte Kavität (17) aufweist, deren Mantel- und Bodenfläche eine Lichteintrittsfläche der Linse bildet.

6. Beleuchtungsanordnung nach einem der vorhergehenden Ansprüche,
**dadurch gekennzeichnet,**
**dass** der Lichtaustrittsbereich (18) der Linse eine Fresnel-Struktur aufweist.

7. Beleuchtungsanordnung nach einem der vorhergehenden Ansprüche,
**dadurch gekennzeichnet,**
**dass** den Linsen (15) jeweils ein zusätzliches lichtbeeinflussendes Element zugeordnet ist, welches insbesondere auf die Linse (15) aufsetzbar, vorzugsweise drehbar aufsteckbar ist.

8. Beleuchtungsanordnung nach Anspruch 7,
**dadurch gekennzeichnet,**
**dass** das zusätzliche lichtbeeinflussende Element durch eine glasklare Linse, einen teilweise mit Aluminium o.ä. bedampften Kunststoffring oder Reflektor bzw. einen Semi-Spiegel gebildet ist.

## Claims

1. An escape sign luminaire comprising a peripheral frame (101) and with two light sources (10) for illuminating an escape route, wherein in each case a lens (15) is assigned to the light sources (10), wherein the lenses (15) in each case are arranged in a mounting opening (105) of the frame (101) and can thereby be positioned differently in each case,
**characterized in**
**that** the lenses (15) are designed in each case to radiate the light emitted from the associated light source (10) asymmetrically,
wherein the lens (15) has latching elements (20) for mounting in the mounting opening (105) of the frame (101) for defining four preferential positions for the lenses (15), which in each case are rotated by 90° relative to one another.

2. An escape sign luminaire according to Claim 1,
**characterized in**
**that** the light sources (10) are arranged adjacently and are aligned parallel to one another, wherein a preferably structurally identical lens (15) is assigned to each light source (10).

3. An escape sign luminaire according to Claim 1 or 2,
**characterized in**
**that** the light sources (10) are formed substantially punctiformly, in particular by an LED.

4. An escape sign luminaire according to any one of the preceding claims,
**characterized in**
**that** the lenses (15) can be positioned with regard to a longitudinal axis (I) defined by the associated light source (10) in different rotational positions.

5. An escape sign luminaire according to any one of the preceding claims,
**characterized in**
**that** the lens in each case has a cavity (17) facing the light source, the lateral- and bottom surface of which forms a light entry surface of the lens.

6. An escape sign luminaire according to any one of the preceding claims,
**characterized in**
**that** the light exit region (18) of the lens has a Fresnel structure.

7. An escape sign luminaire according to any one of the preceding claims,
**characterized in**
**that** in each case an additional light-influencing element is assigned to the lenses (15), which in particular can be placed on the lens (15), preferably can be rotatably mounted on the lens.

8. An escape sign luminaire according to Claim 7,
**characterized in**
**that** the additional light-influencing element is formed by a crystal clear lens, a plastic ring or reflector partially vapor-deposited with aluminum or a semi-mirror.

## Revendications

1. Luminaire à pictogramme avec un châssis (101) et avec deux sources de lumière (10) pour l'éclairage d'une issue de secours,
une lentille (15) correspondant à chacune des sources de lumière (10), les lentilles (15) étant disposées chacune dans une ouverture de montage (105) du châssis (101) et pouvant être positionnées différemment,
**caractérisé en ce que**
les lentilles (15) sont conçues pour émettre de manière asymétrique la lumière émise par la source de lumière (10) correspondante,
la lentille (15) comprenant, pour le maintien dans l'ouverture de montage (105) du châssis (101), des éléments d'encliquetage (20) pour la définition de quatre positions préférentielles pour les lentilles (15), qui sont décalées entre elles de 90°.

2. Luminaire à pictogramme selon la revendication 1,
**caractérisé en ce que**
les sources de lumière (10) sont juxtaposées et alignées parallèlement entre elles, une lentille (15), de préférence de même conception, correspondant à chaque source de lumière (10).

3. Luminaire à pictogramme selon la revendication 1 ou 2,
**caractérisé en ce que**
les sources de lumière (10) sont globalement ponctuelles, plus particulièrement sont constituées d'une LED.

4. Luminaire à pictogramme selon l'une des revendications précédentes,
**caractérisé en ce que**
les lentilles (15) peuvent être positionnées dans différentes positions de rotation par rapport à l'axe longitudinal (I) défini par la source de lumière (10) correspondante.

5. Luminaire à pictogramme selon l'une des revendications précédentes,
**caractérisé en ce que**
la lentille comprend une cavité (17) orientée vers la source de lumière, dont la surface extérieure et la surface du fond forment une surface d'entrée de lumière de la lentille.

6. Luminaire à pictogramme selon l'une des revendications précédentes,
**caractérisé en ce que**
la surface de sortie de lumière (18) de la lentille présente une structure de Fresnel.

7. Luminaire à pictogramme selon l'une des revendications précédentes,
**caractérisé en ce que**
aux lentilles (15) correspond un élément supplémentaire de contrôle de la lumière, qui peut être posé, de préférence enfiché de manière rotative, sur la lentille (15).

8. Luminaire à pictogramme selon la revendication 7,
**caractérisé en ce que**
l'élément supplémentaire de contrôle de la lumière est constitué d'une lentille transparente, d'une bague en matière plastique ou d'un réflecteur étant partiellement vaporisé avec de l'aluminium ou autre, ou d'un semi-miroir.
